# FASCICULE DE BREVET EUROPEEN

(11) **EP 2 150 380 B1**
(45) Date de publication et mention de la délivrance du brevet: **18.04.2012**
(21) Numéro de dépôt: 08805823.5
(22) Date de dépôt: 21.05.2008
(51) Int. Cl.: B25D 9/12, F15B 11/05, B25D 9/14

(54) **APPAREIL À PERCUSSIONS MÛ PAR UN FLUIDE INCOMPRESSIBLE SOUS PRESSION**
DURCH EINE UNTER DRUCK STEHENDE UNKOMPRIMIERBARE FLÜSSIGKEIT BETÄTIGTE SCHLAGVORRICHTUNG
PERCUSSION DEVICE ACTUATED BY A PRESSURISED NON COMPRESSIBLE FLUID

(30) Priorité: 25.05.2007 FR 0703727
(43) Date de publication de la demande: 10.02.2010
(73) Titulaire: Montabert, 69800 Saint Priest (FR)
(72) Inventeur: PIRAS, Bernard, F-69390 Vernaison (FR)
(74) Mandataire: Maureau, Philippe
(86) Numéro de dépôt international: PCT/FR2008/050877
(87) Numéro de publication internationale: WO 2008/149030

(56) Documents cités:
- WO-A-02/090736
- DE-A1- 3 522 450
- FR-A- 2 863 671
- US-A- 5 046 310
- WEISHAUPT E ET AL: "ENERGIESPARENDE ELEKTROHYDRAULISCHE SCHALTUNGSKONZEPTE" OLHYDRAULIK UND PNEUMATIK, VEREINIGTE FACHVERLAGE, MAINZ, DE, vol. 39, no. 2, janvier 1995 (1995-01), pages 106-112, XP000195348 ISSN: 0341-2660
- ESDERS H: "ELEKTROHYDRAULISCHES LOAD-SENSING FUR DIE MOBILHYDRAULIK" OLHYDRAULIK UND PNEUMATIK, VEREINIGTE FACHVERLAGE, MAINZ, DE, vol. 38, no. 8, janvier 1994 (1994-01), pages 473-478,480, XP000195316 ISSN: 0341-2660

## Description

La présente invention a pour objet un appareil à percussions mû par un fluide incompressible sous pression tel que defini dans le préambule de la revendication 1. Un tel appareil est connu du document FR 2 863 671 A.

Les appareils à percussions mus par un fluide incompressible sous pression sont alimentés en fluide, de telle manière que la résultante des forces hydrauliques s'appliquant successivement sur le piston de frappe, déplace celui-ci alternativement dans un sens puis dans l'autre. De manière générale, ces appareils sont conçus pour fonctionner avec un fluide dont la pression est induite par la résistance interne de l'appareil ou régulée dans une plage de débit d'alimentation choisie lors de la conception de l'appareil.

En cas de suralimentation de l'appareil en fluide sous pression, il y a un risque d'augmentation considérable de la pression de fonctionnement. Le mouvement du piston étant généralement uniformément accéléré en fonction de la pression du fluide d'alimentation, la vitesse d'impact de ce piston dépendra donc de cette accélération et pourra dépasser les limites des caractéristiques mécaniques de l'acier si cette vitesse n'est pas maîtrisée. Il est donc essentiel pour l'utilisateur de respecter scrupuleusement les indications techniques du constructeur de l'appareil.

Dans bien des cas, il est nécessaire d'intervenir sur les paramètres hydrauliques de l'engin porteur sur lequel est monté l'apparail à percussions pour pouvoir respecter les données du constructeur de ce dernier, et ces interventions complexes sont sujettes à erreurs.

En outre, il apparaît depuis quelques années sur le marché des engins hydrauliques capables de faire fonctionner aussi bien des appareils à percussions, des pinces, des grappins, des broyeurs et autant d'appareils dont les caractéristiques et les besoins en fluide sous pressions sont très différents. Ce type d'engin hydraulique comporte, de façon connue, un sélecteur situé dans la cabine de celui-ci permettant de choisir le type d'appareil à alimenter en fluide. Toutefois, compte tenu du fait que ce type d'engin porteur ne comporte généralement pas de détrompeurs en amont de ces différents accéssoires, il est possible de suralimenter accidentellement un appareil à percussions monté sur l'engin porteur, et donc de détériorer ce dernier.

Le but de l'invention est donc de fournir un appareil pour sa mise en oeuvre, permettant une protection de l'appareil contre des suralimentations en débit accidentelles, qui soit simple, fiable et peu onéreux.

A cet effet, la présente invention concerne un appareil à percussions mû par un fluide incompressible sous pression tel que défini dans la revendication 1, dont l'alimentation en fluide est réalisée par un circuit d'alimentation en fluide haute pression et un circuit de retour basse pression, le corps de l'appareil comportant un dispositif de régulation de débit, le dispositif de régulation débit comportant un premier orifice calibré situé sur le circuit d'alimentation en fluide haute pression, un alésage ménagé dans le corps de l'appareil et dans lequel est monté un tiroir dont une première face est située dans une première chambre reliée au circuit d'alimentation en fluide haute pression en amont du premier orifice calibré et dont la seconde face est située dans une seconde chambre reliée au circuit d'alimentation en fluide haute pression en aval du premier orifice calibré, l'alésage recevant le tiroir du dispositif de régulation comportant une gorge annulaire reliée au circuit de retour de l'appareil à percussions, et en ce que le tiroir du dispositif de régulation est agencé pour relier la gorge annulaire à la première chambre lorsque la différence des pressions de part et d'autre du premier orifice calibré augmente au delà d'une valeur prédéterminée, de manière à dévier une partie du débit de fluide fourni par le circuit d'alimentation en fluide haute pression vers le circuit de retour.

Ainsi, la configuration du dispositif de régulation de débit et de la gorge annulaire permet de limiter à une valeur prédéterminée le débit de fluide sous pression qui peut circuler à l'intérieur de l'appareil à percussions, et donc d'éviter des suralimentations accidentelles de ce dernier.

Ainsi, le dispositif de régulation de débit selon l'invention permet d'envoyer automatiquement vers le circuit de retour de l'appareil le débit excédentaire par rapport à une valeur de débit prédéterminée.

Avantageusement, les première et seconde chambres sont respectivement reliées au circuit d'alimentation en fluide haute pression de part et d'autre du premier orifice calibré par des premier et second canaux de liaison.

De préférence, le dispositif de régulation comprend un second orifice calibré situé sur le second canal de liaison.

Selon une alternative de l'invention, l'alésage du tiroir du dispositif de régulation est situé sur le circuit d'alimentation en fluide haute pression, et le premier orifice calibré est ménagé dans le corps du tiroir du dispositif de régulation.

Selon une caractéristique de l'invention, la première face du tiroir du dispositif de régulation est constamment soumise à la pression en amont du premier orifice calibré, tandis que la seconde face du tiroir du dispositif de régulation est constamment soumise à l'action d'un ressort et à la pression en aval du premier orifice calibrée.

Selon une autre caractéristique de l'invention, la gorge annulaire est reliée à la première chambre lorsque la différence de pression de part et d'autre du premier orifice calibré est supérieure à la pression exercée par le ressort sur la seconde face du tiroir.

Avantageusement, le tiroir du dispositif de régulation et l'alésage dans lequel est monté le tiroir comprennent plusieurs sections successives différentes, le tiroir et l'alésage délimitant une chambre annulaire antagoniste à la première chambre et reliée à la seconde chambre par un orifice calibré supplémentaire.

Selon une autre alternative de l'invention, le tiroir du dispositif de régulation et l'alésage dans lequel est monté le tiroir comprennent plusieurs sections successives différentes, le tiroir et l'alésage délimitant une chambre annulaire antagoniste à la seconde chambre et reliée au circuit d'alimentation en fluide haute pression en amont de la première chambre, par un orifice calibré supplémentaire.

De toute façon, l'invention sera bien comprise à l'aide de la description qui suit, en référence au dessin schématique annexé représentant, à titres d'exemples non limitatifs, plusieurs formes d'exécution de l'appareil.
Figure 1 représente une vue schématique en coupe longitudinale d'un premier appareil à percussions qui ne fait pas partie de l'invention.
Figure 2 représente une vue en coupe longitudinale d'un deuxième appareil à percussions.
Figure 3 représente une vue en coupe longitudinale d'une variante de l'appareil représenté en figure 2.
Figure 4 représente une vue en coupe longitudinale d'un troisième appareil à percussions.
Figure 5 représente une vue en coupe longitudinale d'une variante de l'appareil représenté en figure 4.
Figure 6 représente une vue en coupe longitudinale d'un quatrième appareil à percussions.

La figure 1 représente un appareil à percussions mû par un fluide incompressible sous pression.

L'appareil à percussions comprend un piston étagé 1 déplaçable de façon alternative à l'intérieur d'un cylindre étagé 2 ménagé dans le corps 3 de l'appareil, et venant percuter à chaque cycle un outil 4 monté coulissant dans un alésage 5 ménagé dans le corps 3 coaxialement au cylindre 2.

Le piston 1 délimite avec le cylindre 2 une chambre annulaire basse 6 et une chambre haute 7 de section plus importante ménagée au dessus du piston 1.

Un distributeur principal 8 monté dans le corps 3 permet de mettre la chambre haute 7, alternativement en relation avec un circuit d'alimentation en fluide haute pression 9 lors de la course de descente accélérée du piston pour la frappe, ou avec un circuit de retour basse pression 10 lors de la remontée du piston.

La chambre annulaire 6 est alimentée en permanence en fluide sous haute pression par un canal 11 de manière à ce que chaque position du tiroir du distributeur 8 provoque la course de frappe du piston 1, puis la course de remontée.

Une gorge 12 est aménagée dans la partie haute du piston 1, des gorges 13, 14 et des canaux 15 et 16 sont aménagés dans le corps 3 de l'appareil et constituent des moyens hydrauliques qui permettent le déclenchement du mouvement du distributeur principal 8.

L'appareil représenté schématiquement sur la figure 1 comprend également un dispositif de régulation de débit 17 monté sur le circuit d'alimentation en fluide haute pression 9, et connecté au circuit de retour basse pression 10.

Le dispositif de régulation 17 comprend un orifice calibré 18 qui peut être de section réglable ou fixe, et un tiroir 19 dont le mouvement est déterminé par les pressions 20 et 21 prises de part et d'autre de l'orifice calibré 18 et appliquées à ces extrémités. Le dispositif de régulation comprend en outre un ressort 22 déterminant la valeur de consigne nécessaire au mouvement du tiroir 19. Le fonctionnement du dispositif de régulation 17 peut être assimilé à celui d'un diviseur de débit hydraulique 3 voies qui, lorsque la différence de pressions de part et d'autre de l'orifice calibré 18 augmente au delà d'une valeur prédéterminée, dévie une partie du débit d'entrée vers le circuit de retour 10.

L'utilisation d'un orifice calibré de section réglable permet de régler préalablement la valeur de débit au-delà de laquelle une partie du débit d'entrée sera déviée vers le circuit de retour. Cette disposition permet d'obtenir un dispositif de régulation de débit formant un sous-ensemble standard adaptable à différents appareils à percussions, la section de l'orifice calibré étant réglée préalablement en fonction des caractéristiques de fonctionnement de l'appareil à percussions destiné à recevoir ledit dispositif de régulation.

Différents modes de réalisation de ce dispositif de régulation de débit selon l'invention vont maintenant être décrits.

La figure 2 représente un second appareil à percussions mû par un fluide incompressible sous pression dans lequel le dispositif de régulation de débit 17 comprend un orifice calibré 23 situé sur le circuit d'alimentation en fluide sous pression 9 qui crée, suivant les lois de l'hydraulique, une perte de charge proportionnelle au débit qui le traverse.

Le dispositif de régulation 17 comprend également un alésage 24 ménagé dans le corps 3 de l'appareil et dans lequel est monté un tiroir 25 dont une première face est située dans une première chambre 26 reliée au circuit d'alimentation en fluide haute pression 9 en amont de l'orifice calibré 23 par l'intermédiaire d'un premier canal de liaison 27 et dont la seconde face est située dans une seconde chambre 28 reliée au circuit d'alimentation en fluide haute pression 9 en aval de l'orifice calibré 23 par l'intermédiaire d'un second canal de liaison 29. Il doit être noté que les première et seconde chambres 26, 28 sont de sections égales.

La première face du tiroir 25 est constamment soumise à la pression en amont de l'orifice calibré 23, tandis que la seconde face du tiroir 25 est constamment soumise à l'action d'un ressort 31 logé dans la seconde chambre 28 et à la pression en aval de l'orifice calibrée 23.

L'alésage 24 du tiroir 25 comporte une gorge annulaire 32 reliée au circuit de retour 10 de l'appareil à percussions par un canal 33. La gorge annulaire 32 est destinée à être reliée à la première chambre 26 lorsque la différence de pression de part et d'autre de l'orifice calibré 23 est supérieure à la pression exercée par le ressort 31 sur la seconde face du tiroir 25.

Lors d'un fonctionnement de l'appareil à percussions dans les limites de débits fixées par le constructeur de ce dernier, la différence de pressions de part et d'autre de l'orifice calibré 23 ne génère pas une force différentielle suffisante sur le tiroir 25 pour contrer la force réactive créée par le ressort 31. De ce fait, la gorge annulaire 32 ne peut être reliée à la première chambre 26. Il en résulte qu'il n'y a pas de décharge de débit vers le circuit de retour 10.

En revanche, dès que le débit d'alimentation en fluide sous pression excède une valeur maximum prédéterminée, la différence des forces hydrauliques appliquées sur le tiroir 25 dépasse la résistance du ressort 31, ce qui entraîne un déplacement du tiroir 25 à l'oposée de la première chambre 26. Lorsque l'arête 34 du tiroir 25 découvre l'arête 35 de la gorge annulaire 32, la première chambre 26 est reliée à la gorge annulaire 32, et du fluide sous pression est dévié vers le circuit de retour basse pression 10 de manière à ne laisser circuler dans l'orifice calibré 23 que le débit maximum admissible proportionnel à la perte de charge créée.

Il doit être noté que le mouvement alternatif du piston de frappe 1 sous l'action des forces hydraulique crée des fluctuations de la pression du fluide d'alimentation qui, bien qu'atténuées par l'accumulateur 36, risquent d'entraîner un déplacement du tiroir 25 à une fréquence trop élevée pour la bonne tenue à la fatigue mécanique du ressort 31.

Pour pallier cet inconvénient, selon une variante de réalisation du second appareil à percussions représentée sur la figure 3, le dispositif de régulation 17 comprend en outre un orifice calibré 37 situé sur le second canal de liaison 29.

L'orifice calibré 37 est destiné à s'opposer aux variations instantanées de débit entre la seconde chambre 28 et le canal 29 créées par la vitesse de déplacement du tiroir 25. L'effet d'amortissement, dit « DASH POT », généré par l'orifice calibré 37 en s'opposant à ces variations instantanées de débit permet de ralentir les changements de vitesse à haute fréquence du tiroir 25 et donc de protéger le ressort 31 des effets de fatigue mécanique accélérée.

La figure 4 représente un troisième appareil à percussions qui diffère de celui représenté sur la figure 2 en ce que l'alésage 24 du tiroir 25 est situé sur le circuit d'alimentation en fluide haute pression 9 et en ce que l'orifice calibré 23 a été remplacé par un orifice calibré 38 ménagé dans le corps du tiroir 25. Il résulte de cette structure du dispositif de régulation 17 un gain de matière du corps 3 de l'appareil et une simplification des circuits d'alimentation de l'appareil.

La figure 5 représente une variante de réalisation de l'appareil à percussions représenté en figure 4.

Selon ce mode de réalisation, le dispositif de régulation 17 comprend un tiroir étagé 39 monté dans un alésage étagé 40, l'alésage 40 étant situé sur le circuit d'alimentation en fluide haute pression 9. Un orifice calibré 41 est ménagé dans le corps du tiroir 39.

Le tiroir 39 et l'alésage 40 délimitent trois chambres distinctes, à savoir une première chambre 42 reliée au circuit d'alimentation en fluide haute pression en amont de l'orifice calibré 41, une seconde chambre 43 antagoniste à la première chambre 42, reliée au circuit d'alimentation en fluide haute pression en aval de l'orifice calibré 41 et dans laquelle est logé un ressort 44, et enfin une chambre annulaire 45 antagoniste à la première chambre 42 et reliée à la seconde chambre 43 par un orifice calibré 46.

Il doit être noté que la somme des sections respectives des chambres 43 et 45 est égale à la section de la première chambre 42. Ainsi, l'équilibre en fonctionnement du tiroir 39 sera identique à celui du tiroir 25 qui délimite avec son alésage deux chambres antagonistes de sections égales.

L'orifice calibré 46 est destiné à générer un effet d'amortissement, dit « DASH POT », du mouvement du tiroir 39 en s'opposant aux variations instantanées de débits entre les chambres 43 et 45. Cette disposition permet de limiter la fatigue mécanique du ressort 44.

La figure 6 représente un quatrième appareil à percussions qui diffère de celui représenté sur la figure 5 en ce que la chambre annulaire 45 est antagoniste à la seconde chambre 43 qui comprend le ressort 44. Afin que l'équilibre des pressions soit préservé, la chambre annulaire 45 est reliée au circuit d'alimentation en fluide sous pression 9 par un orifice calibré 47 qui est destiné à créer le même effet d'amortissement que l'orifice calibré 46 montré sur la figure 5.

Comme il va de soi, l'invention ne se limite pas aux seules formes d'exécution de cet appareil, décrites ci-dessus à titre d'exemples, elle en embrasse au contraire toutes les variantes de réalisation dans le cadre des revendications.

## Revendications

1. Appareil à percussions mû par un fluide incompressible sous pression, dont l'alimentation en fluide est réalisée par un circuit d'alimentation en fluide haute pression (9) et un circuit de retour basse pression (10), le corps (3) de l'appareil comportant un dispositif de régulation de débit (17), **caractérisé en ce que** le dispositif de régulation débit (17) comporte un premier orifice calibré (23, 38, 41) situé sur le circuit d'alimentation en fluide haute pression, un alésage (24, 40) ménagé dans le corps (3) de l'appareil et dans lequel est monté un tiroir (25, 39) dont une première face est située dans une première chambre (26, 42) reliée au circuit d'alimentation en fluide haute pression en amont du premier orifice calibré (23, 38, 41) et dont la seconde face est située dans une seconde chambre (28, 43) reliée au circuit d'alimentation en fluide haute pression en aval du premier orifice calibré (23, 38, 41), l'alésage (24, 40) recevant le tiroir (25, 39) du dispositif de régulation (17) comportant une gorge annulaire (32) reliée au circuit de retour (10) de l'appareil à percussions, et **en ce que** le tiroir du dispositif de régulation (17) est agencé pour relier la gorge annulaire (32) à la première chambre (26, 42) lorsque la différence des pressions de part et d'autre du premier orifice calibré (23, 38, 41) augmente au delà d'une valeur prédéterminée, de manière à dévier une partie du débit de fluide fourni par le circuit d'alimentation en fluide haute pression vers le circuit de retour (10).

2. Appareil à percussions selon la revendication 1, **caractérisé en ce que** les première et seconde chambres (26, 28) sont respectivement reliées au circuit d'alimentation en fluide haute pression (9) de part et d'autre du premier orifice calibré (23) par des premier et second canaux de liaison (27, 29).

3. Appareil à percussions selon la revendication 2, **caractérisé en ce que** le dispositif de régulation (17) comprend un second orifice calibré (37) situé sur le second canal de liaison (29).

4. Appareil à percussions selon la revendication 1, **caractérisé en ce que** l'alésage (24, 40) du tiroir (25, 39) du dispositif de régulation est situé sur le circuit d'alimentation en fluide haute pression (9), et **en ce que** le premier orifice calibré (38, 41) est ménagé dans le corps du tiroir du dispositif de régulation.

5. Appareil à percussions selon la revendication 4, **caractérisé en ce que** le tiroir (39) du dispositif de régulation (17) et l'alésage (40) dans lequel est monté le tiroir (39) comprennent plusieurs sections successives différentes, le tiroir et l'alésage délimitant une chambre annulaire (45) antagoniste à la première chambre (42), et reliée à la seconde chambre (43) par un orifice calibré (46) supplémentaire.

6. Appareil à percussions selon la revendication 4, **caractérisé en ce que** le tiroir (39) du dispositif de régulation et l'alésage (40) dans lequel est monté le tiroir comprennent plusieurs sections successives différentes, le tiroir et l'alésage délimitant une chambre annulaire (45) antagoniste à la seconde chambre (43) et reliée au circuit d'alimentation en fluide haute pression (9) en amont de la première chambre, par un orifice calibré (47) supplémentaire.

7. Appareil à percussions selon l'une des revendications 1 à 6, **caractérisé en ce que** la première face du tiroir (25, 39) du dispositif de régulation est constamment soumise à la pression en amont du premier orifice calibré (23, 38, 41), tandis que la seconde face du tiroir du dispositif de régulation est constamment soumise à l'action d'un ressort (31, 44) et à la pression en aval du premier orifice calibrée.

8. Appareil à percussions selon la revendication 7 , **caractérisé en ce que** la gorge annulaire (32) est reliée à la première chambre (26, 42) lorsque la différence de pression de part et d'autre du premier orifice calibré (23, 38, 41) est supérieure à la pression exercée par le ressort (31, 44) sur la seconde face du tiroir (25, 39).

## Claims

1. An impact apparatus moved by an incompressible pressurized fluid, whereof the fluid supply is done by a high-pressure fluid supply circuit (9) and a low-pressure return circuit (10), the body (3) of the apparatus comprising a flow regulating device (17), **characterized in that** the flow regulating device (17) comprises a first calibrated opening (23, 38, 41) situated on the high-pressure fluid supply circuit, a bore (24, 40) formed in the body (3) of the apparatus and in which a drawer (25, 39) is mounted whereof a first surface is situated in a first chamber (26, 42) connected to the high-pressure fluid supply circuit upstream of the first calibrated opening (23, 38, 41) and whereof the second surface is situated in a second chamber (28, 43) connected to the high-pressure fluid supply circuit downstream of the first calibrated opening (23, 38, 41), the bore (24, 40) receiving the drawer (25, 39) of the regulating device (17) comprising an annular groove (32) connected to the return circuit (10) of the impact apparatus, and **in that** the drawer of the regulating device (17) is arranged to connect the annular groove (32) to the first chamber (26, 42) when the difference in the pressures on either side of the first calibrated opening (23, 38, 41) increases past a predetermined value, so as to deflect part of the fluid flow supplied by the high-pressure fluid supply circuit toward the return circuit (10).

2. The impact apparatus according to claim 1, **characterized in that** the first and second chambers (26, 28) are respectively connected to the high-pressure fluid supply circuit (9) on either side of the first calibrated opening (23) by first and second connecting channels (27, 29).

3. The impact apparatus according to claim 2, **characterized in that** the regulating device (17) comprises a second calibrated opening (37) situated on the second connecting channel (29).

4. The impact apparatus according to claim 1, **characterized in that** the bore (24, 40) of the drawer (25, 39) of the regulating device is situated on the high-pressure fluid supply circuit (9), and **in that** the first calibrated opening (38, 41) is formed in the body of the drawer of the regulating device.

5. The impact apparatus according to claim 4, **characterized in that** the drawer (39) of the regulating device (17) and the bore (40) in which the drawer (39) is mounted comprise several different successive sections, the drawer and the bore delimiting an annular chamber (45) antagonistic to the first chamber (42) and connected to the second chamber (43) by an additional calibrated opening (46).

6. The impact apparatus according to claim 4, **characterized in that** the drawer (39) of the regulating device and the bore (40) in which the drawer is mounted comprise several different successive sections, the drawer and the bore delimiting an annular chamber (45) antagonistic to the second chamber (43) and connected to the high-pressure fluid supply circuit (9) upstream of the first chamber, by an additional calibrated opening (47).

7. The impact apparatus according to one of claims 1 to 6, **characterized in that** the first surface of the drawer (25, 39) of the regulating device is constantly subjected to the pressure upstream of the first calibrated opening (23, 38, 41), whereas the second surface of the drawer of the regulating device is constantly subject to the action of a spring (31, 44) and the pressure downstream of the first calibrated opening.

8. The impact apparatus according to claim 7, **characterized in that** the annular groove (32) is connected to the first chamber (26, 42) when the pressure difference on either side of the first calibrated opening (23, 38, 41) is greater than the pressure exerted by the spring (31, 44) on the second surface of the drawer (25, 39).

## Patentansprüche

1. Schlagvorrichtung, die durch ein unter Druck stehendes unkomprimierbares Fluid bewegt wird, deren Fluidversorgung durch einen Hochdruckfluid-Versorgungskreis (9) und einen Niederdruck-Rückströmkreis (10) durchgeführt wird, wobei der Körper (3) der Vorrichtung eine Durchflussregulationsvorrichtung (17) aufweist, **dadurch gekennzeichnet, dass** die Durchflussregulationsvorrichtung (17) eine erste kalibrierte Öffnung (23, 38, 41) aufweist, die sich im Hochdruckfluid-Versorgungskreis befindet, eine Bohrung (24, 40), die in den Körper (3) der Vorrichtung eingearbeitet ist und in der ein Schieber (25, 39) montiert ist, von dem sich eine erste Seite in einer ersten Kammer (26, 42) befindet, die mit dem Hochdruckfluid-Versorgungskreis vor der ersten kalibrierten Öffnung (23, 38, 41) verbunden ist und dessen zweite Seite sich in einer zweiten Kammer (28, 43) befindet, die mit dem Hochdruckfluid-Versorgungskreis nach der ersten kalibrierten Öffnung (23, 38, 41) verbunden ist, wobei die Bohrung (24, 40), die den Schieber (25, 39) der Regulationsvorrichtung (17) enthält, eine ringförmige Nut (32) aufweist, die mit dem Rückströmkreis (10) der Schlagvorrichtung verbunden ist, und dass der Schieber der Regulationsvorrichtung (17) ausgebildet ist, um die ringförmige Nut (32) mit der ersten Kammer (26, 42) zu verbinden, wenn die Differenz der Drücke auf der einen und der anderen Seite der ersten kalibrierten Öffnung (23, 38, 41) über einen vorbestimmten Wert steigt, so dass ein Teil des von dem Hochdruckfluid-Versorgungskreis gelieferten Fluiddurchflusses in Richtung des Rückströmkreises (10) umgeleitet wird.

2. Schlagvorrichtung nach Anspruch 1, **dadurch gekennzeichnet, dass** die erste und zweite Kammer (26, 28) jeweils mit dem Hochdruckfluid-Versorgungskreis (9) auf der einen und der anderen Seite der ersten kalibrierten Öffnung (23) durch einen ersten und zweiten Verbindungskanal (27, 29) verbunden sind.

3. Schlagvorrichtung nach Anspruch 2, **dadurch gekennzeichnet, dass** die Regulationsvorrichtung (17) eine zweite kalibrierte Öffnung (37) aufweist, die sich im zweiten Verbindungskanal (29) befindet.

4. Schlagvorrichtung nach Anspruch 1, **dadurch gekennzeichnet, dass** sich die Bohrung (24, 40) des Schiebers (25, 39) der Regulationsvorrichtung im Hochdruckfluid-Versorgungskreis (9) befindet und dass die erste kalibrierte Öffnung (38, 41) im Körper des Schiebers der Regulationsvorrichtung eingearbeitet ist.

5. Schlagvorrichtung nach Anspruch 4, **dadurch gekennzeichnet, dass** der Schieber (39) der Regulationsvorrichtung (17) und die Bohrung (40), in der der Schieber (39) montiert ist, mehrere verschiedene aufeinanderfolgende Abschnitte umfassen, wobei der Schieber und die Bohrung eine zur ersten Kammer (42) antagonistische ringförmige Kammer (45) begrenzen, die mit der zweiten Kammer (43) durch eine zusätzliche kalibrierte Öffnung (46) verbunden ist.

6. Schlagvorrichtung nach Anspruch 4, **dadurch gekennzeichnet, dass** der Schieber (39) der Regulationsvorrichtung und die Bohrung (40), in der der Schieber montiert ist, mehrere verschiedene aufeinanderfolgende Abschnitte umfassen, wobei der Schieber und die Bohrung eine zur zweiten Kammer (43) antagonistische ringförmige Kammer (45) begrenzen, die mit dem Hochdruckfluid-Versorgungskreis (9) vor der ersten Kammer durch eine zusätzliche kalibrierte Öffnung (47) verbunden ist.

7. Schlagvorrichtung nach einem der Ansprüche 1 bis 6, **dadurch gekennzeichnet, dass** die erste Seite des Schiebers (25, 39) der Regulationsvorrichtung konstant dem Druck vor der ersten kalibrierten Öffnung (23, 38, 41) ausgesetzt ist, wogegen die zweite Seite des Schiebers der Regulationsvorrichtung ständig der Tätigkeit einer Feder (31, 44) und dem Druck nach der ersten kalibrierten Öffnung ausgesetzt ist.

8. Schlagvorrichtung nach Anspruch 7, **dadurch gekennzeichnet, dass** die ringförmige Nut (32) mit der ersten Kammer (26, 42) verbunden ist, wenn die Differenz des Drucks auf der einen und der anderen Seite der ersten kalibrierten Öffnung (23, 38, 41) größer ist als der Druck, der von der Feder (31, 44) auf die zweite Seite des Schiebers (25, 39) ausgeübt wird.
